# EUROPÄISCHE PATENTSCHRIFT

(11) **EP 2 712 267 B1**
(45) Veröffentlichungstag und Bekanntmachung des Hinweises auf die Patenterteilung: **15.02.2017**
(21) Anmeldenummer: 13185040.6
(22) Anmeldetag: 18.09.2013
(51) Int. Cl.: H05B 6/12, F24C 15/10

(54) **Induktionskochfeld mit einem Gehäuseteil**
Induction cooking hob with a housing
Plaque de cuisson à induction avec un boîtier

(30) Priorität: 21.09.2012 DE 102012217059
(43) Veröffentlichungstag der Anmeldung: 26.03.2014
(73) Patentinhaber: E.G.O. Elektro-Gerätebau GmbH, 75038 Oberderdingen (DE)
(72) Erfinder: Haag, Thomas, 68794 Oberhausen-Rheinhausen (DE); Keller, Hartmut, 76356 Weingarten (DE); Richter, Andreas, 74211 Leingarten (DE); Wein, Siegbert, 76703 Kraichtal (DE)
(74) Vertreter: Patentanwälte Ruff, Wilhelm, Beier, Dauster & Partner mbB

(56) Entgegenhaltungen:
- EP-A1- 1 445 544
- WO-A1-2004/060020
- DE-C- 395 390
- DE-U1- 9 305 316
- JP-A- 2002 101 964
- JP-U- H01 145 223
- US-A1- 2012 152 933

## Beschreibung

Die Erfindung betrifft ein Induktionskochfeld mit einem Gehäuseteil für das Induktionskochfeld zur Abdeckung einer Unterseite des Induktionskochfelds.

Aus der DE 202007001432 U1 ist es bekannt, an der Unterseite eines Kochfeldes ein Gehäuseteil als Abdeckung anzubringen. Damit soll das Innere des Kochfeldes vor Verschmutzungen sowie Beschädigungen bei Montage und Betrieb geschützt werden.

Aus der DE 202009012872 U1 ist es des Weiteren bekannt, bei einem Induktionskochfeld ein solches Gehäuseteil als Abdeckung vorzusehen, wobei es dabei vorteilhaft aus Kunststoff gefertigt sein kann.

Aus der DE 93 05 316 U1 ist eine Kochmulde für Gasbrenner oder elektrische Kochplatten bekannt, die aus mehreren Einzelteilen besteht. Die Einzelteile werden dabei seitlich zusammengesteckt und bilden ein Gehäuseteil. In die Einzelteile sind dabei als Besonderheit Zuführrohre bzw. Zuführkanäle für Gas zu den Gasbrennern einzelner Gaskochstellen der Kochmulde ausgebildet. So kann eine zusätzliche Verrohrung sowie deren Montageaufwand eingespart werden. Durch das Aneinandersetzen der Einzelteile aneinander werden die einzelnen Leitungsabschnitte gasführend und dicht miteinander verbunden.

Aus der WO 2004/060020 A1 ist ein Induktionskochfeld mit einer Kochfeldplatte und mehreren Induktoren darunter bekannt, die in einem Gehäuse angeordnet sind. Das Gehäuse kann dabei zwei einstückig ausgebildete Kunststoffprofilteile des Gehäusebodens aufweisen. Diese Kunststoffprofilteile selbst können wiederum an einem Kochfeldrahmen befestigt sein, beispielsweise verschraubt sein. Dabei weisen die beiden Kunststoffprofilteile einen Abstand zueinander auf, da sie von der Größe her nur knapp breiter sind als die Induktoren selbst.

Aus der EP 1 445 544 A1 ist eine Induktionskochmulde bekannt. Diese besitzt einem Tragblech, der Heizelemente aufnimmt, einem Kunststoffgehäuse, der sich unterhalb des Tragblechs erstreckt, lösbar mit diesem verbunden ist und eine Elektronik zur Ansteuerung der Heizelemente aufnimmt, und einer Glaskeramikplatte, die sich oberhalb des Tragblechs über dessen Heizelementen erstreckt, lösbar mit diesem verbunden ist und auf seiner Oberseite Kochgeschirr aufnimmt. Das Kunststoffgehäuse besteht aus spiegelbildlichen Segmenten die einstückig oder lösbar miteinander verbunden oder auch völlig separat vorgesehen sind.

### Aufgabe und Lösung

Der Erfindung liegt die Aufgabe zugrunde, ein Induktionskochfeld mit einem eingangs genannten Gehäuseteil zu schaffen, mit denen Probleme des Standes der Technik vermieden werden können und es insbesondere möglich ist, ein solches Gehäuseteil sicher und günstig sowie vielseitig verwendbar auszubilden und kostengünstig herzustellen.

Gelöst wird diese Aufgabe durch ein Induktionskochfeld mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass das Gehäuseteil mindestens zwei Einzelteile aufweist, die aus Kunststoff bestehen. Unter Einzelteilen sind hier größere flächige Bauteile zu verstehen und keine Kleinteile wie Schrauben odgl.. Mit dem Gehäuseteil soll vor allem eine Unterseite eines Kochfeldes abgedeckt und geschützt werden, wie eingangs dargelegt. Besteht das Gehäuseteil eben aus Kunststoff, so kann auch eine elektrisch isolierende und somit vor Berührung von spannungsführenden Teilen schützende Abdeckung geschaffen werden.

Erfindungsgemäß ist vorgesehen, dass mindestens diese zwei Einzelteile identisch ausgebildet sind und in identischer oder gedrehter Anordnung am Gehäuseteil angeordnet sind. Diese beiden bilden dann entweder zusammen oder vorteilhaft gemeinsam mit weiteren Einzelteilen das Gehäuseteil. Die erfindungsgemäße Verwendung von mehreren identischen Einzelteilen ermöglicht eine einfachere Herstellung, da durch die Reduktion der Größe der Einzelteile im Vergleich zum Gehäuseteil der Aufwand für Werkzeuge und Pressen oder Kunststoffspritzgussmaschinen überproportional sinkt. Auch die spätere Handhabung ist leichter, da nicht so große Teile bzw. nicht stets das gesamte Gehäuseteil gehandhabt werden muss. Des Weiteren ist es möglich, unterschiedliche Gehäuseteile herzustellen, die stets dieselben Einzelteile bzw. dieselben zwei Einzelteile aufweisen. Durch das Vorsehen von weiteren Einzelteilen oder anders ausgebildeten Teilen, insbesondere seitlich oder dazwischen angeordnet, kann dann eine Anpassung an das jeweils gewünschte Kochfeld erfolgen. Weitere Teile können also noch dazu kommen als insgesamt modularer Aufbau eines Gehäuseteils. Durch die Möglichkeit der Anordnung auf identische Art und Weise oder verdreht, insbesondere um 180° in der Fläche des Gehäuseteils verdreht, ist auch eine größere Varianz bei der Zusammenstellung möglich.

Erfindungsgemäß sind die mehreren Einzelteile so ausgebildet und angeordnet, dass sie sich jeweils über eine gesamte Breite des gesamten Gehäuseteils erstrecken, wobei dieses Gehäuseteil dann länglich rechteckig ist. Entlang der Länge des Gehäuseteils sind die mehreren Einzelteile aneinander gesetzt bzw. miteinander verbunden. Dies bedeutet, dass die Länge eines Einzelteils der Breite des Gehäuseteils entspricht, die Länge des Gehäuseteils aber deutlich größer ist und aus der Breite zusammengesetzter Einzelteile und weiterer Teile gebildet wird.

Ein erfindungsgemäßes Induktionskochfeld weist eben die genannten Teile bzw. Einzelteile als Gehäuseteil auf als Abdeckung an seiner Unterseite. Dabei kann eine Befestigung des Gehäuseteils an der Unterseite des Induktionskochfeldes durch eine feste Verbindung an Verbindungsmitteln erfolgen, die an der Unterseite des Kochfeldes vorteilhaft angeklebt sind. Besonders vorteilhaft besteht das Gehäuseteil nur aus den vorgenannten Einzelteilen ohne weitere gehäuseartige Bauteile daran, insbesondere nur aus zwei, drei oder vier solcher Einzelteile.

In weiterer Ausgestaltung der Erfindung kann noch vorgesehen sein, dass weitere Teile des Gehäuseteils ebenfalls identisch zueinander ausgebildet sind, aber eben auf andere Art und Weise als die vorgenannten Einzelteile. So kann der Gedanke des modularen und vereinfachten Aufbaus eines Gehäuseteils vorteilhaft weitergeführt werden. Auch diese weiteren Teile können identisch zueinander oder verdreht zueinander angeordnet sein.

Dabei ist es möglich, dass die identischen Einzelteile im Wesentlichen eine Abdeckungsfunktion aufweisen und keine sonstigen Funktionen. Gerade bei einem Kochfeld können sie dazu dienen, dessen Heizeinrichtungen abzudecken bzw. abzuschirmen. Dabei sind die Heizeinheiten aber nicht am Gehäuseteil oder den Einzelteilen befestigt, sondern vorteilhaft an einer Kochfeldplatte darüber. Die weiteren vorgenannten Teile des Gehäuseteils können zur Abdeckung, vorteilhaft aber auch zur Aufnahme, einer Steuerung und/oder Leistungselektronik und/oder elektrischer Anschlüssen für die Heizeinrichtungen dienen. Dabei können Teile davon sogar an diesen weiteren Teilen anliegen oder daran befestigt sein, weil diese weiteren Teile hier mehr als nur eine Abdeckfunktion ausüben können.

In Ausgestaltung der Erfindung kann vorgesehen sein, dass identisch zueinander ausgebildete Einzelteile in einem Außenbereich des Gehäuseteils liegen und beispielsweise einen linken Rand und einen rechten Rand bilden. Dabei können sie vorteilhaft verdreht bzw. um 180° gedreht zueinander angeordnet sein als symmetrische Anordnung. In einem mittleren Bereich liegende weitere Teile des Gehäuseteils können, wenn es mehrere sind, ebenfalls identisch zueinander ausgebildet sein. Dabei können sie in derselben Ausrichtung angeordnet sein, alternativ auch verdreht bzw. um 180° gedreht.

Eine Symmetrie der Einzelteile ermöglicht ihre Anordnung identisch zueinander oder um 180° gedreht zueinander. Eine Symmetrie ist dabei vorteilhaft eine Achsensymmetrie durch eine Mitte von langen Seiten eines länglich ausgebildeten Einzelteils.

Vorteilhaft können die Einzelteile Ausnehmungen aufweisen, die insbesondere als Lüftungsöffnungen ausgebildet sind. So kann vor allem bei Induktionskochfeldern eine Kühlluftzuführung und somit Kühlung der Induktionsheizeinrichtungen erfolgen. Lüftungsöffnungen sollten dabei eher am Rand als in einem Mittelbereich eines Einzelteils angeordnet sein, insbesondere auch um dessen Stabilität nicht zu sehr zu schwächen.

In vorteilhafter Ausgestaltung der Erfindung können die Einzelteile des Gehäuseteils, insbesondere auch zusammen mit vorgenannten weiteren Teilen, werkzeuglos miteinander verbunden werden bzw. aneinander befestigt werden. Dies kann durch Stecken oder Klemmen erfolgen, unter Umständen auch durch unlösbare Verbindungen wie Schweißen bzw. Reibschweißen oder Ultraschallschweißen und Kleben. Auch eine Verschraubung ist möglich, da sie zuverlässig hält und wieder gelöst werden kann.

Vorteilhaft weist das fertige Gehäuseteil eine inhärente Stabilität auf, so dass es nicht nur insgesamt flächig zusammen hält und eine flächige Abdeckung bildet, sondern eben auch Stütz- und/oder Tragfunktion aufweisen kann für das Kochfeld bzw. Funktionseinheiten des Kochfelds.

Deswegen ist eine Befestigung der Einzelteile miteinander sowie mit evtl. weiteren Teilen vorteilhaft stabil ausgebildet.

Insgesamt kann das Gehäuseteil wannenartig ausgebildet sein, so dass es mit einem umlaufenden Rand einerseits an eine Kochfeldplatte oder deren Unterseite reichen kann. Andererseits weist es genügend Raum bzw. Tiefe auf für die Funktionseinheiten, insbesondere die Heizeinrichtungen. Die genannte Wanne kann dabei sowohl von den Einzelteilen gebildet werden als auch evtl. noch von weiteren Teilen. Vorteilhaft wird die gesamte Wanne nur von den Einzelteilen gebildet, besonders vorteilhaft von zwei bis vier Einzelteilen. Ein genannter umlaufender Rand wird besonders vorteilhaft von sämtlichen Einzelteilen und evtl. noch von weiteren Teilen des Gehäuseteils gebildet, bevorzugt auch nur von den Einzelteilen.

Durch die erfindungsgemäße Verwendung von den Einzelteilen, vorteilhaft zwei Einzelteilen, sowie weiteren Teilen daran kann eine Art modularer Aufbau für ein Gehäuseteil für ein Kochfeld geschaffen werden. Je nach Aufbau und Größe des Kochfeldes kann eine bestimmte Anzahl dieser Teile kombiniert werden. Dabei ist es auch möglich, dass ein genanntes Einzelteil beispielsweise als Abdeckung für zwei Heizeinrichtungen bzw. Induktionsheizeinrichtungen eines Kochfeldes dient und ein weiteres Teil zur Aufnahme von dessen Leistungsversorgung, insbesondere Steuerung und Leistungselektronik. Aus mehreren solchen Paaren kann dann ein Gehäuseteil für ein gesamtes Kochfeld zusammengesetzt werden, das ebenfalls modular ausgebildet sein kann und eine variierende Anzahl von solchen Paaren von Heizeinrichtungen aufweist.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Schrägansicht auf ein erfindungsgemäßes Gehäuseteil, bestehend aus zwei auseinander gezogenen Einzelteilen,
- Fig. 2: das Gehäuseteil entsprechend Fig. 1 mit einem zwischen die beiden Einzelteile eingesetzten Zwischenteil,
- Fig. 3: ein komplettes Induktionskochfeld in Seitenansicht mit dem Gehäuseteil aus Fig. 2 an der Unterseite,
- Fig. 4: eine Abwandlung des Gehäuseteils aus Fig. 2 mit zwei Zwischenteilen zwischen den Einzelteilen,
- Fig. 5: eine weitere Abwandlung des Gehäuseteils aus Fig. 2 ohne Zwischenteil zwischen den Einzelteilen und
- Fig. 6: eine weitere Abwandlung des Gehäuseteils entsprechend Fig. 5 mit dem rechten Einzelteil um 180° in der Gehäuseebene gedreht.

### Detaillierte Beschreibung der Ausführungsbeispiele

In der Fig. 1 ist ein erfindungsgemäßes Gehäuseteil 11 dargestellt mit einem linken Einzelteil 13a und einem rechten Einzelteil 13b. Die Teile sind aus Kunststoff hergestellt, vorteilhaft durch Kunststoffspritzgießen. Deutlich erkennbar sind die beiden Einzelteile 13a und 13b identisch ausgebildet und zueinander um 180° verdreht in der von ihnen gebildeten Ebene. Die Einzelteile weisen jeweils einen vertieften Wannenbereich 14a und 14b auf, der zur Mitte hin offen ist. In der entgegengesetzten Richtung sowie zur oberen Kante und zur unteren Kante hin werden die Wannenbereiche 14a und 14b durch Wannenränder 16a und 16b begrenzt. Ganz außen verlaufen Außenränder 17a und 17b, die insbesondere zur Anbindung an ein Induktionskochfeld dienen. Während die Wannenbereiche 14a und 14b im Wesentlichen geschlossen sind, weisen die um sie herum verlaufenden erhöhten Bereiche Öffnungen 20a und 20b auf. Diese dienen zur Zuführung von Kühlluft sowie möglicherweise auch zur Einsparung von Material. Die Öffnungen 20a und 20b werden durch Versteifungsstege unterteilt.

In der Fig. 2 ist eine erste Variante eines fertigen Gehäuseteils 11a dargestellt, bei dem in der Anordnung gemäß Fig. 1 zwischen die beiden Einzelteile 13a und 13b ein Zwischenteil 22 eingefügt worden ist. Dieses Zwischenteil 22 weist auch einen vertieften Wannenbereich 14c auf sowie einen Wannenrand 16c. Da dieser an der Oberseite ganz nach oben gezogen ist, fällt er quasi mit dem dort vorhandenen Außenrand 17c fast zusammen. Auch der untere Außenrand 17c des Zwischenteils 22 verläuft in einer Linie mit den Außenrändern 17a und 17b der Einzelteile 13a und 13b an diesen beiden Längsseiten.

Des Weiteren weist das Zwischenteil 22 im unteren Bereich Befestigungseinrichtungen 23 auf, vorzugsweise für Kabel oder sonstige Funktionseinheiten eines fertigen Induktionskochfeldes, beispielsweise eine Steuerung oder Steuer- bzw. Leistungsbauteile. Am anderen Ende ist eine Lüfteröffnung 24 vorgesehen, die auf an sich bekannte Art und Weise ausgebildet ist. Es kann auch eine Art Umrandung oder Luftführung für die Lüfteröffnung 24 angeformt sein.

In der Fig. 3 ist ein Induktionskochfeld 26 dargestellt mit einer üblichen Kochfeldplatte 27, vorteilhaft aus Glaskeramik. An deren Unterseite ist das Gehäuseteil 11a entsprechend Fig. 2 angeordnet bzw. an Haltern 29 befestigt, beispielsweise angeschraubt. Diese Halter 29 können vielfältig ausgebildet sein und beispielsweise Blechwinkel sein, die auf eine Unterseite der Kochfeldplatte 27 dauerhaft aufgeklebt sind. Des Weiteren können diese Halter 29 umlaufend ausgebildet sein und mit den Außenrändern 17a, 17b und 17c des Gehäuseteils 11 zusammenwirken, um so eine im Wesentlichen geschlossene Ausbildung zu erreichen. Gestrichelt dargestellt sind Induktionsheizeinrichtungen 28, die im Bereich der Einzelteile 13a und 13b angeordnet sind, und zwar in die Zeichenebene hinein jeweils zwei hintereinander pro Wannenbereich 14a und 14b. Im Bereich des Zwischenteils 22 ist eine nicht dargestellte Leistungselektronik sowie Steuerung für das Induktionskochfeld 26 vorgesehen. Des Weiteren ist in Fig. 3 zu erkennen, dass am vorderen Außenrand 17c des Zwischenteils 22, also unter den Befestigungseinrichtungen 23, Luftschlitze 25 vorgesehen sind. Hier kann Luft, die durch die Lüfteröffnungen 24 angesaugt worden ist, wieder austreten.

In Fig. 4 ist eine weitere alternative Ausgestaltung eines Gehäuseteils 11 b dargestellt. Ähnlich Fig. 1 sind zwei Einzelteile 13a und 13b vorgesehen, allerdings etwas weiter auseinander gezogen. Dazwischen befinden sich zwei Zwischenteile 22a und 22b, von denen jedes genau so ausgebildet sein kann wie in Fig. 2 dargestellt. Insofern wird darauf verwiesen. Mit diesem Gehäuseteil 11 b kann ein etwas anderes Induktionskochfeld aufgebaut werden, vor allem mit abgewandelter Leistungselektronik. Alternativ können in dem großen Bereich der Wannenbereiche 14c und 14d auch noch weitere Induktionsheizeinrichtungen angeordnet sein. Dabei ist auch zu erkennen, dass die beiden Zwischenteile 22a und 22b jeweils in gleicher Ausrichtung vorgesehen sind.

In Fig. 5 ist eine weitere Variante eines Gehäuseteils 11 c dargestellt. Dieses besteht ausgehend von der Fig. 1 nur aus den beiden Einzelteilen 13a und 13b, die direkt miteinander verbunden sind bzw. zusammengesetzt sind. Der von den Wannenbereichen 14a und 14b gebildete Bereich ist zwar nicht besonders groß, kann aber ausreichen zur Anordnung verschiedener Funktionseinheiten eines Kochfeldes, beispielsweise von zwei oder vier Induktionsheizeinrichtungen, die als Baueinheiten eine integrierte Leistungselektronik aufweisen.

Eine nochmals weitere alternative Ausgestaltung eines Gehäuseteils 11 d ist in Fig. 6 zu ersehen. Bei diesem sind in Abwandlung zur Fig. 5 die beiden Einzelteile 13a und 13b gleichsinnig bzw. identisch angeordnet, also im Vergleich zur Fig. 5 das rechte Einzelteil 13b um 180° in seiner Ebene gedreht.

Die genaue Befestigung der Einzelteile 13 sowie auch der Zwischenteile 22 aneinander sowie am Induktionskochfeld 26 ist hier nicht näher dargestellt. Dies ist für den Fachmann leicht vorstellbar. Des Weiteren ist es leicht vorstellbar, in den gemäß Fig. 1 oben und unten als Doppelrand ausgeführten Außenrand 17a und 17b eine Dichtung odgl. einzusetzen. Ebenso kann hier ein länglicher Halter aus Fig. 3 eingreifen.

## Patentansprüche

1. Induktionskochfeld (26) mit einem Gehäuseteil (11) für das Induktionskochfeld zur Abdeckung einer Unterseite des Induktionskochfelds, wobei das Gehäuseteil (11) mindestens zwei Einzelteile (13a, 13b) aus Kunststoff aufweist, die in gedrehter Anordnung als Gehäuseteil (11) angeordnet sind, wobei diese zwei Einzelteile (13a, 13b) entweder zusammen oder gemeinsam mit weiteren Einzelteilen (22, 22a, 22b) das Gehäuseteil (11) bilden, wobei das Gehäuseteil als Abdeckung an der Unterseite einer Kochfeldplatte (27) des Induktionskochfeldes (26) angeordnet ist, wobei sich die mehreren Einzelteile (13a, 13b, 22, 22a, 22b) über eine gesamte Breite des Gehäuseteils (11) erstrecken und entlang der Länge des Gehäuseteils diese mehreren Einzelteile (13a, 13b, 22, 22a, 22b) aneinander gesetzt sind und zu einer Baueinheit miteinander verbunden sind, **dadurch gekennzeichnet, dass** die mindestens zwei Einzelteile (13a, 13b) identisch sind.

2. Induktionskochfeld nach Anspruch 1, **dadurch gekennzeichnet, dass** die Einzelteile (13a, 13b, 22, 22a, 22b) des Gehäuseteils miteinander zu einer Baueinheit verbunden worden sind vor Anbringung an der Unterseite des Induktionskochfelds (26).

3. Induktionskochfeld nach Anspruch 1 oder 2, **dadurch gekennzeichnet, dass** die weiteren Teile des Gehäuseteils (22, 22a, 22b) als Halterung für Funktionseinheiten (24) des Induktionskochfeldes (26) ausgebildet sind, insbesondere für eine Steuerung und/oder Leistungselektronik und/oder Anschlusseinrichtungen.

4. Induktionskochfeld nach Anspruch 3, **dadurch gekennzeichnet, dass** die weiteren Teile (22, 22a, 22b) des Gehäuseteils(11) ebenfalls identisch zueinander ausgebildet sind.

5. Induktionskochfeld nach einem der vorhergehenden Ansprüche, **dadurch gekennzeichnet, dass** die identischen Einzelteile (13a, 13b, 22, 22a, 22b) im Wesentlichen, insbesondere vollständig, nur zur Abdeckung dienen und ausgebildet sind, insbesondere zur Abdeckung von Heizeinrichtungen (28) des Induktionskochfelds (26) nach unten.

6. Induktionskochfeld nach einem der vorhergehenden Ansprüche, **dadurch gekennzeichnet, dass** die in einem Außenbereich des Gehäuseteils (11) liegenden Einzelteile (13a, 13b) identisch zueinander ausgebildet sind und insbesondere gedreht zueinander angeordnet sind, wobei in einem mittleren Bereich liegende weitere Teile (22, 22a, 22b) identisch zueinander ausgebildet sind und in derselben Ausrichtung angeordnet sind.

7. Induktionskochfeld nach einem der vorhergehenden Ansprüche, **dadurch gekennzeichnet, dass** die Einzelteile (13a, 13b, 22, 22a, 22b) achsensymmetrisch ausgebildet sind.

8. Induktionskochfeld nach Anspruch 7, **dadurch gekennzeichnet, dass** die Einzelteile (13a, 13b, 22, 22a, 22b) achsensymmetrisch ausgebildet sind zu einer Spiegelachse in der Ebene des Gehäuseteils (11), wobei vorzugsweise die Spiegelachse bei länglichen Einzelteilen (13a, 13b, 22, 22a, 22b) durch die Mitte der langen Seiten geht.

9. Induktionskochfeld nach einem der vorhergehenden Ansprüche, **dadurch gekennzeichnet, dass** die Einzelteile (13a, 13b, 22, 22a, 22b) Ausnehmungen (25) aufweisen, insbesondere als Lüftungsöffnungen (25).

10. Induktionskochfeld nach einem der vorhergehenden Ansprüche, **dadurch gekennzeichnet, dass** die Einzelteile (13a, 13b, 22, 22a, 22b) des Gehäuseteils (11) durch werkzeuglose Befestigung miteinander verbunden bzw. aneinander befestigt sind, insbesondere durch Stecken oder Klemmen.

11. Induktionskochfeld nach einem der vorhergehenden Ansprüche, **dadurch gekennzeichnet, dass** das Gehäuseteil (11) eine wannenartige Ausbildung aufweist.

12. Induktionskochfeld nach Anspruch 11, **dadurch gekennzeichnet, dass** die Einzelteile (13a, 13b, 22, 22a, 22b) zumindest einen Teil der Wanne bilden, vorteilhaft die gesamte Wanne, wobei vorzugsweise sämtliche Einzelteile einen Teil eines umlaufenden Randes (16) der Wanne bilden.

13. Induktionskochfeld nach Anspruch 1, **dadurch gekennzeichnet, dass** das Gehäuseteil (11) nur aus den Einzelteilen (13a, 13b) ohne weitere gehäuseartige Bauteile daran besteht.

## Claims

1. Induction cooking hob (26) with a housing part (11) for the induction cooking hob to cover a bottom side of the induction cooking hob, wherein the housing part (11) has at least two individual components (13a, 13b) made of synthetic material and disposed as a housing part (11) in a twisted arrangement, wherein said two individual components (13a, 13b) compose the housing part (11) either conjointly or together with further individual components (22, 22a, 22b), wherein the housing part is arranged as a cover on the bottom side of a cooking hob plate (27) of the induction cooking hob (26), wherein the plurality of individual components (13a, 13b, 22, 22a, 22b) extend over an entire width of the housing part (11) and said plurality of individual components (13a, 13b, 22, 22a, 22b) are adjoined along the length of the housing part and interconnected to a structural unit, **characterized in that** the at least two individual components (13a, 13b) are identical.

2. Induction cooking hob according to claim 1, **characterized in that** the individual components (13a, 13b, 22, 22a, 22b) of the housing part have been interconnected to a structural unit prior to attachment to the bottom side of the induction cooking hob (26).

3. Induction cooking hob according to claim 1 or 2, **characterized in that** the further components (22, 22a, 22b) of the housing part are designed as a holder for functional units (24) of the induction cooking hob (26), in particular for a control and/or power electronics and/or connecting devices.

4. Induction cooking hob according to claim 3, **characterized in that** the further components (22, 22a, 22b) of the housing part (11) are likewise identical to each other.

5. Induction cooking hob according to any one of the preceding claims, **characterized in that** the identical individual components (13a, 13b, 22, 22a, 22b) are intended and configured essentially, in particular completely, only for covering, in particular for covering of heating devices (28) of the induction cooking hob (26) to the bottom.

6. Induction cooking hob according to any one of the preceding claims, **characterized in that** the individual components (13a, 13b) located in an exterior region of the housing part (11) are identical to each other and in particular disposed in a twisted arrangement in relation to each other, wherein further components (22, 22a, 22b) located in a central region are identical to each other and arranged in the same orientation.

7. Induction cooking hob according to any one of the preceding claims, **characterized in that** the individual components (13a, 13b, 22, 22a, 22b) have an axially symmetrical design.

8. Induction cooking hob according to claim 7, **characterized in that** the individual components (13a, 13b, 22, 22a, 22b) are axially symmetrical to an axis of reflection in the plane of the housing part (11), wherein preferably the axis of reflection passes the centre of the long sides of elongate individual components (13a, 13b, 22, 22a, 22b).

9. Induction cooking hob according to any one of the preceding claims, **characterized in that** the individual components (13a, 13b, 22, 22a, 22b) have recesses (25), in particular as ventilation openings (25).

10. Induction cooking hob according to any one of the preceding claims, **characterized in that** the individual components (13a, 13b, 22, 22a, 22b) of the housing part (11) are interconnected or attached to each other via tool-less fixation, in particular by plugging-in or clamping.

11. Induction cooking hob according to any one of the preceding claims, **characterized in that** the housing part (11) has a trough-type design.

12. Induction cooking hob according to claim 11, **characterized in that** the individual components (13a, 13b, 22, 22a, 22b) compose at least part of the trough, advantageously the entire trough, wherein preferably all of the individual components compose part of a circumferential boundary (16) of the trough.

13. Induction cooking hob according to claim 1, **characterized in that** the housing part (11) is composed exclusively of the individual components (13a, 13b), without any further housing-type structural components thereon.

## Revendications

1. Table de cuisson à induction (26) comprenant une partie de boîtier (11) pour la table de cuisson à induction pour recouvrir un côté inférieur de la table de cuisson à induction, la partie de boîtier (11) présentant au moins deux parties individuelles (13a, 13b) en plastique qui sont disposées suivant un agencement tourné en tant que partie de boîtier (11), ces deux parties individuelles (13a, 13b) formant soit ensemble, soit conjointement avec d'autres parties individuelles (22, 22a, 22b), la partie de boîtier (11), la partie de boîtier étant arrangée en tant que recouvrement au niveau du côté inférieur d'une plaque de cuisson à induction (27) de la table de cuisson à induction (26), la pluralité de parties individuelles (13a, 13b, 22, 22a, 22b) s'étendant sur toute la largeur de la partie de boîtier (11) et cette pluralité de parties individuelles (13a, 13b, 22, 22a, 22b) étant placées les unes contre les autres le long de la longueur de la partie de boîtier et étant connectées les unes aux autres pour former une unité structurelle, **caractérisée en ce que** les au moins deux parties individuelles (13a, 13b) sont identiques.

2. Table de cuisson à induction selon la revendication 1, **caractérisée en ce que** les parties individuelles (13a, 13b, 22, 22a, 22b) de la partie de boîtier ont été connectées les unes aux autres pour former une unité structurelle avant le montage sur le côté inférieur de la table de cuisson à induction (26).

3. Table de cuisson à induction selon la revendication 1 ou 2, **caractérisée en ce que** les parties supplémentaires de la partie de boîtier (22, 22a, 22b) sont réalisées sous forme de fixation pour des pièces fonctionnelles (24) de la table de cuisson à induction (26), en particulier pour une commande et/ou une électronique de puissance et/ou des dispositifs de raccordement.

4. Table de cuisson à induction selon la revendication 3, **caractérisée en ce que** les parties supplémentaires (22, 22a, 22b) de la partie de boîtier (11) sont également réalisées de manière identique les unes aux autres.

5. Table de cuisson à induction selon l'une quelconque des revendications précédentes, **caractérisée en ce que** les parties individuelles identiques (13a, 13b, 22, 22a, 22b) servent essentiellement, notamment complètement, seulement au recouvrement, et sont réalisées notamment pour couvrir des dispositifs de chauffage (28) de la table de cuisson à induction (26) par le bas.

6. Table de cuisson à induction selon l'une quelconque des revendications précédentes, **caractérisée en ce que** les parties individuelles (13a, 13b) situées dans une région extérieure de la partie de boîtier (11) sont réalisées de manière identique les unes aux autres et notamment sont disposées de manière tournée les unes par rapport aux autres, des parties supplémentaires (22, 22a, 22b) situées dans une région centrale étant réalisées de manière identique les unes aux autres et étant arrangées suivant la même orientation.

7. Table de cuisson à induction selon l'une quelconque des revendications précédentes, **caractérisée en ce que** les parties individuelles (13a, 13b, 22, 22a, 22b) sont réalisées avec une symétrie axiale.

8. Table de cuisson à induction selon la revendication 7, **caractérisée en ce que** les parties individuelles (13a, 13b, 22, 22a, 22b) sont réalisées avec une symétrie axiale par rapport à un axe de symétrie spéculaire dans le plan de la partie de boîtier (11), l'axe de symétrie spéculaire passant de préférence à travers le milieu des longs côtés dans le cas de parties individuelles (13a, 13b, 22, 22a, 22b) allongées.

9. Table de cuisson à induction selon l'une quelconque des revendications précédentes, **caractérisée en ce que** les parties individuelles (13a, 13b, 22, 22a, 22b) présentent des évidements (25), en particulier sous forme d'ouvertures d'aération (25).

10. Table de cuisson à induction selon l'une quelconque des revendications précédentes, **caractérisée en ce que** les parties individuelles (13a, 13b, 22, 22a, 22b) de la partie de boîtier (11) sont connectées les unes aux autres ou fixées les unes contre les autres par une fixation sans outil, notamment par enfichage ou serrage.

11. Table de cuisson à induction selon l'une quelconque des revendications précédentes, **caractérisée en ce que** la partie de boîtier (11) présente une réalisation en forme de cuvette.

12. Table de cuisson à induction selon la revendication 11, **caractérisée en ce que** les parties individuelles (13a, 13b, 22, 22a, 22b) forment au moins une partie de la cuvette, avantageusement la totalité de la cuvette, de préférence toutes les parties individuelles formant une partie d'un bord périphérique (16) de la cuvette.

13. Table de cuisson à induction selon la revendication 1, **caractérisée en ce que** la partie de boîtier (11) se compose uniquement des parties individuelles (13a, 13b) sans autre composant de type boîtier sur celles-ci.
